# FASCICULE DE BREVET EUROPEEN

(11) **EP 0 133 142 B1**
(45) Date de publication et mention de la délivrance du brevet: **15.04.1987**
(21) Numéro de dépôt: 84420122.8
(22) Date de dépôt: 06.07.1984
(51) Int. Cl.: H04R 1/02

(54) **Support réglable pour enceinte acoustique**
Anpassbare Stützvorrichtung für eine Lautsprecherbox
Adjustable support for a loudspeaker box

(30) Priorité: 21.07.1983 FR 8312303
(43) Date de publication de la demande: 13.02.1985
(73) Titulaire: Erard, Henri, F-38230 Pont de Cheruy (FR)
(72) Inventeur: Erard, Henri, F-38230 Pont de Cheruy (FR)
(74) Mandataire: Monnier, Guy

## Description

On sait que pour assurer une bonne diffusion du son, les enceintes acoustiques du genre communément désigné sous le nom de « bafles » doivent être disposées à une certaine hauteur au-dessus du sol en étant orientées obliquement vers le haut d'arrière en avant. On a donc imaginé des supports conformés de manière à recevoir la base desdites enceintes et comme les dimensions de celles-ci varient dans une large mesure, l'on a été. amené à faire comporter auxdits supports des moyens propres à permettre leur réglage en largeur.

Les agencements proposés à ce jour ne donnent toutefois pas entière satisfaction en ce sens que l'opération de réglage par l'utilisateur lui-même est relativement délicate et que par ailleurs la retenue en place de la base de l'enceinte par la partie correspondante du support est précaire.

Afin d'éclairer l'état de la technique, on citera le document DE-B-2912632 (Magnat Electronik) qui montre un support comprenant deux éléments symétriques montés de manière orientable sur un pied central, ls écartement des deux éléments étant susceptible d'être réglé. On peut noter que la stabilité de tels supports est réduite et que l'enceinte qui y est posée est orientée de manière strictement horizontale, ce qui ne constitue pas le plus souvent l'orientation la plus favorable à une bonne écoute.

C'est à l'ensemble de ces inconvénients qu'entend principalement remédier la présente invention et ce à l'aide d'un support réglable pour enceinte acoustique, constitué par deux éléments symétriques, caractérisé en ce que chaque élément comprend un piètement sur lequel est fixé de façon oblique par rapport au plan horizontal et situé de bas en haut, d'arrière en avant, un côté d'appui formé par une cornière à profil latéral en L, repliée à l'équerre, et propre à accueillir la base de l'enceinte qui est ainsi retenue verticalement et latéralement, ces deux éléments étant assemblés l'un à l'autre par au moins une traverse télescopique susceptible d'être bloquée à la position axiale correspondant à la largeur de la base . précitée.

Le dessin annexé; donné à titre d'exemple permettra de mieux comprendre l'invention, les caractéristiques qu'elle présente et les avantages qu'elle est susceptible de procurer :
Figure 1 est une vue en perspective d'un support établi conformément à l'invention.
Figure 2 en est une coupe de détail suivant le plan horizontal indiqué en II-II en fig. 1.
Figure 3 illustre le réglage du support préalablement à la mise en place de l'enceinte acoustique.

Le support représenté en fig. 1 comprend deux éléments symétriques A et B, assemblés l'un à l'autre par deux traverses réglables C disposées en superposition.

Chaque élément A ou B comprend un montant 1, avantageusement établi sous forme tubulaire. L'extrémité inférieure de ce montant 1 est pourvue d'une embase ou pied horizontal 2. L'ensemble 1-2 forme un piètement pour un appui 3 constitué par une cornière dont l'aile verticale est tournée vers l'extérieur ; chaque cornière 3 est repliée à l'équerre et l'on observera que la partie inférieure de cette équerre est fixée au sommet du montant 1, non pas à l'horizontale, mais avec une légère obliquité, orientée de bas en haut d'arrière en avant.

Chacune des deux traverses superposées C comprend un profilé horizontal 4 qui s'étend transversalement en porte-à-faux à partir de la face latérale du montant 1 .de chaque élément A et B ; chaque profilé ou embout 4 est équipé, au voisinage de son extrémité libre, d'une vis de pression 5 qui, comme illustré en fig. 2, est engagée à travers un taraudage ménagé dans un crevé de la paroi dudit embout. Chaque traverse C est complétée par une entretoise intermédiaire 6, introduite à coulissement dans les embouts 5 en vis-à-vis des deux éléments A et B, et l'on conçoit que la manoeuvre des vis 5 permet d'immobiliser cette entretoise 6 à toute position axiale désirée, les deux éléments A et B étant alors rigidement maintenus à un écartement approprié.

Il convient d'observer qu'au niveau de chacune de leurs extrémités, les deux entretoises 6 présentent une patte 6a repliée transversalement dans le débouché correspondant, de façon à former butée d'arrêt pour l'extrémité des vis 5. Cette disposition évite que, lors du réglage de la longueur utile de chaque traverse télescopique C, l'entretoise 6 se dégage intempestivement de l'un ou de l'autre des deux embouts 4 qui la renferment.

Pour régler le support suivant l'invention en fonction de la conformation de la base de l'enceinte acoustique considérée, l'utilisateur commence par desserrer les quatre vis de pression 5, afin de libérer les entretoises 6 des traverses C. Il place l'enceinte sur le sol avec sa base tournée vers le haut, et, comme illustré en fig. 3, il dispose contre cette base D le support avec les pieds 2 également disposés vers le haut ; les deux éléments A et B sont alors rapprochés l'un de l'autre jusqu'à ce que les cornières ou appuis 3 viennent s'appliquer contre les arêtes horizontales correspondant à l'arrière de la base D. Il suffit à ce moment de manoeuvrer les vis 5 pour immobiliser les éléments A et B à la position obtenue, et de retourner l'enceinte avec le support pour faire reposer celui-ci sur le sol.

On notera que les cornières 3 assurent la retenue latérale efficace de l'enceinte acoùstique, en même temps qu'elles soutiennent celle-ci à la hauteur et à l'obliquité jugées les plus favorables. Le réglage du support est effectué'très simplement, l'opération étant susceptible d'être effectuée par l'utilisateur lui-même, sans nécessiter ni habilité particulière, ni outil.

En certains cas on peut se dispenser des entretoises intermédiaires 6, l'un des embouts 4 de chaque traverse C étant alors dimensionné pour être télescopiquement introduit dans le débouché de l'embout opposé. Le nombre des traverses C peut être quelconque; de la même manière, le piètement 1-2 de chaque élément du support est susceptible d'être conformé de toute manière appropriée.

## Revendications

1. Support réglable pour enceinte acoustique, constitué par deux éléments symétriques (A, B), caractérisé en ce que chaque élément (A, B) comprend un piètement (1, 2) sur lequel est fixé de façon oblique par rapport au plan horizontal et situé de bas en haut, d'arrière en avant, un côté d'appui (3) formé par une cornière à profil latéral en L, repliée à l'équerre, et propre à accueillir la base (D) de l'enceinte qui est ainsi retenue verticalement et latéralement, ces deux éléments étant assemblés l'un à l'autre par au moins une traverse télescopique (C) susceptible d'être bloquée à la position axiale correspondant à la largeur de la base (D) précitée.

2. Support suivant la revendication 1, caractérisé en ce que chaque piètement est consitué par l'assemblage d'un montant (1) et d'un pied horizontal (2).

3. Support suivant l'une quelconque des revendications 1 et 2, caractérisé en ce que la traverse (C) comprend deux embouts horizontaux tubulaires (4) solidaires en porte-à-faux des piètements (1-2) des éléments (A, B), et une entretoise intermédiaire (6) engagée télescopiquement à l'intérieur desdits embouts.

4. Support suivant la revendication 3, caractérisé en ce que le blocage de la traverse (6) est assuré à l'aide de vis de pression (5) portées par les embouts (4).

5. Support suivant les revendications 3 et 4 envisagées en combinaison, caractérisé en ce que chacune des extrémités de l'entretoise (6) comporte une patte (6a) repliée vers l'intérieur afin de former butée pour l'extrémité de la vis (5) correspondante et de s'opposer ainsi au dégagement intempestif de ladite entretoise hors des embouts (4) lors du réglage du support.

## Claims

1. An adjustable support for a loudspeaker box, constituted by two symmetrical components (A, B), characterised in that each component (A, B) comprises a footing (1, 2) on which there is fixed in an oblique manner in relation to the horizontal plane and situated from bottom to top, from rear to front, a supporting side (3) formed by' an angle piece having a lateral L-shaped profile, bent at a right angle, and suited to receive the base (D) of the box which is thus restrained vertically and laterally, these two components being assembled one with the other by at least one telescopic cross-piece (C) capable of being locked at the axial position corresponding to the width of the aforesaid base (D).

2. A support according to claim 1, characterised in that each footing is constituted by the assembly of one upright (1) and of one horizontal foot (2).

3. A support according to any one of claims 1 and 2, characterised in that the cross-piece (C) comprises two tubular horizontal sleeves (4) integrally projecting from the footings (1-2) of the components (A, B), and an intermediate strut (6) fitted telescopically inside the said sleeves.

4. A support according to claim 3, characterised in that the locking of the cross-piece (6) is effected with the aid of pressure screws (5) carried by the sleeves (4).

5. A support according to claims 3 and 4 considered in combination, characterised in that each of the ends of the strut (6) comprises a tongue (6a) bent inwardly in order to form an abutment for the end of the corresponding screw (5) and thus to prevent inadvertent disengagement of the said strut out of the sleeves (4) upon adjustment of the support.

## Patentansprüche

1. Anpassbare Stützvorrichtung für eine Lautsprecherbox, die aus zwei symmetrischen Elementen (A, B) besteht, dadurch gekennzeichnet, daß jedes Element (A, B) einen Fuß (1, 2) aufweist, auf dem in bezug auf die horizontale Ebene eine seitliche Stütze (3) schräg von unten nach oben und von hinten nach vorn verlaufend befestigt ist, welche von einem Winkeleisen mit L-förmigem Profil gebildet wird, das rechtwinkelig abgebogen ist und den Boden (D) der Lautsprecherbox aufnehmen kann, die auf diese Weise senkrecht und seitlich festgehalten wird, wobei diese beiden Elemente in bezug aufeinander mit wenigstens einer teleskopartigen Traverse (C) zusammengehalten werden, deren axiale Stellung entsprechend der Breite des genannten Bodens (D) festgelegt werden kann.

2. Stützvorrichtung nach Anspruch 1, dadurch gekennzeichnet, daß jeder Fuß aus einer Stütze (1) und einem waagrechten Fußteil (2) zusammengebaut ist.

3. Stützvorrichtung nach den Ansprüchen 1 und 2, dadurch gekennzeichnet, daß die Traverse (C) zwei waagrechte, rohrförmige Profilstücke (4) aufweist, die mit den Füßen (1-2) der Elemente (A, B) scheinbar ein einheitliches Ganzes bilden, sowie ein Zwischenstück (6), das teleskopartig ins Innere der genannten Profilstücke eingreift.

4. Stützvorrichtung nach Anspruch 3, dadurch gekennzeichnet, daß die Festlegung der Traverse (C) mit Hilfe von Druckschrauben (5) sichergestellt wird, die von den Profilstücken (4) getragen werden.

5. Stützvorrichtung nach den Ansprüchen 3 und 4, dadurch gekennzeichnet, daß jedes äußere Ende des Zwischenstücks (6) eine Lasche (6a) aufweist, die nach innen gedreht ist, um für das Ende der entsprechenden Schraube (5) einen Anschlag zu bilden und auf diese Weise zu verhindern, daß das genannte Zwischenstück beim Einstellen der Stützvorrichtung mit den Profilstücken (4) außer Eingriff kommt.
